# EUROPÄISCHE PATENTSCHRIFT

(11) **EP 0 593 862 B1**
(45) Veröffentlichungstag und Bekanntmachung des Hinweises auf die Patenterteilung: **27.03.1996**
(21) Anmeldenummer: 93112030.7
(22) Anmeldetag: 28.07.1993
(51) Int. Cl.: H01R 13/66, H02K 5/22

(54) **Anschlussgehäuse für elektrische Geräte**
Connecting housing for electrical apparatus
Boîtier de connection pour appareils électriques

(30) Priorität: 23.10.1992 DE 9214353 U
(43) Veröffentlichungstag der Anmeldung: 27.04.1994
(73) Patentinhaber: F. Wieland Elektrische Industrie GmbH, D-96052 Bamberg (DE)
(72) Erfinder: Schrauder, Franz, D-96123 Litzendorf (DE)
(74) Vertreter: Tergau, Enno, Dipl.-Ing.

(56) Entgegenhaltungen:
- EP-A- 0 170 455
- DE-C- 3 925 225
- FR-A- 2 511 135
- US-A- 4 273 406

## Beschreibung

Die Erfindung betrifft ein Anschlußgehäuse mit den im Oberbegriff des Anspruchs 1 aufgeführten Merkmalen. Der grundsätzliche Aufbau, die Funktionsbestimmung und die Vorteilhaftigkeit eines solchen Anschlußgehäuses sind in DE 39 25 225 C1 beschrieben, so daß zur Vermeidung unnötiger Wiederholungen hierauf der Einfachheit halber verwiesen wird.

Auch auf dem Gebiet elektrisch betriebener Geräte geht der Trend immer mehr zur Verwendung komplexer, vorgefertigter Gerätekomponenten, um die Fertigungstiefe zu verringern (lean production). So ist es beispielsweise bekannt, solche Anschlußgehäuse bereits mit Kondensatoren oder anderen elektrischen Bauelementen zu bestücken, die bei der früheren Fertigung Bestandteil des Gerätes selbst gewesen sind und erst bei der Endmontage des Gerätes in dieses selbst eingebaut wurden. Jetzt hingegen sind solche Bauelemente bereits Bestandteile von für die Endmontage zugelieferten Komponenten. Die Anschlußgehäuse werden im Zuge ihrer weitgehend automatisierten Fertigung mit diesen Betriebs- bzw. Geräteelementen bestückt, so daß deren gesonderter Einbau bei der Endmontage entfallen kann. Dadurch wird auch die Fehlerquote bei der Endmontage erheblich reduziert.

Der Erfindung liegt die Aufgabe zugrunde, ein Anschlußgehäuse der eingangs genannten Art so auszubilden, daß es in besonders vorteilhafter Weise für die zusätzliche Anordnung der besagten Betriebselemente geeignet ist. Diese Aufgabe wird durch das Kennzeichen des Anspruches 1 gelöst. Dieser Lösung liegen die folgenden Überlegungen zugrunde: Um die Anschlußkontakte vor mechanischen Beschädigungen zu schützen, ist ein neben den Anschlußkontakten befindlicher Gehäusevorsprung vorgesehen, der die Anschlußkontakte in Steckrichtung überragt. Damit ist dieser Gehäusevorsprung dasjenige Teil des Anschlußgehäuses, welches von der Gehäusewand am weitesten in Steckrichtung, d.h. in Richtung auf das Elektrogerät wegsteht. Meistenteils ist dieser Gehäusevorsprung als die Anschlußkontakte auch seitlich mit Abstand umgebender Hüllmantel ausgebildet, der außerdem eine mechanische Steckkodierung trägt, um einerseits eine beschädigungsfreie Montage des Anschlußgehäuses und andererseits eine unverwechselbare Verbindung mit den geräteseitigen Gegenkontakten sicherzustellen. Dadurch bietet zunächst der Gehäusevorsprung eine relativ große Befestigungsfläche, die nicht in der Ebene der geräteseitigen Wand des Anschlußgehäuses, sondern rechtwinklig dazu in Einsteckrichtung praktisch außerhalb des Anschlußgehäuses in einem Bereich verläuft, der nach der Montage des Anschlußgehäuses im Geräteinnenraum liegt. Dort steht in aller Regel weniger problematisch ein ausreichender Unterbringungsraum für die Betriebselemente zur Verfügung, wie dies im Anschlußgehäuse selbst nicht der Fall ist. Dadurch kann das Anschlußgehäuse kleinvolumig gehalten werden, so daß es nach seiner Montage nicht allzu sehr über die Montagewand des Elektrogerätes hinaussteht.

Bei derartigen Anschlußgehäusen sind die Anschlußkontakte und der Gehäusevorsprung bzw. der ihn enthaltende, als Beschädigungsschutz für die Anschlußkontakte dienende Hüllmantel diejenigen Teile, die bei der Steck-Montage durch die Gerätewand hindurchgeführt werden und im Montageendzustand im Geräteinnenraum liegen. Zu diesem Zweck enthält die Gerätewand einen praktisch der Außenkontur dieser Teile, meist also der Außenkontur des Hüllmantels angepaßten Wandausschnitt. Schon aus Stabilitätsgründen ist es vorteilhaft, diesen Wandauschnitt möglichst klein zu halten, auch um in seiner Umgebung ausreichenden Raum für eine Schnapp-Verklammerung zwischen der Anschlußdose und dem Elektrogerät verfügbar zu haben. Die Erfüllung dieser Forderung wird durch die erfindungsgemäße Lösung begünstigt, weil die Betriebselemente unmittelbar an dem Gehäusevorsprung bzw. an dem ihn enthaltenden Hüllmantel, also an dem durch die Gerätewand hindurchreichenden Teil selbst fixiert sind. Diese Bauart hat den weiteren Vorteil, daß selbst größervolumige derartige Betriebselemente einfacher und ohne die Notwendigkeit eines größeren Bauvolumens des Anschlußgehäuses unterbringbar sind. Die Betriebselemente können nämlich so gestaltet werden, daß sich die größte Dimension ihres Bauvolumens in Einsteckrichtung auch über die Gehäusewand hinaus in Richtung auf das Elektrogerät erstreckt, in dessen Innenraum die Unterbringungsprobleme nicht annähernd so groß sind wie im Bereich der Anschlußdose selbst.

Die erfindungsgemäße Lösung bietet den Vorteil einer weiteren Ausgestaltungsmöglichkeit nach Anspruch 2, die die Montage des Betriebselements erheblich vereinfacht. Vor allen Dingen ist dadurch eine einfache unmittelbare mechanische Verbindung zwischen dem Betriebselement oder einem das Betriebselement tragenden Schlitten einerseits und dem Anschlußgehäuse andererseits möglich, die sogar ein zusätzliches Verschrauben, Verschweißen oder Verklemmen entbehrlich machen kann. Insbesondere steht die ganze Länge des Gehäusevorsprungs für eine sichere Führung und Halterung des Betriebselements zur Verfügung. Neben der reibungsschlüssigen und damit auch schwingungssicheren Verbindung kann eine Verrastung nach Anspruch 3 vorteilhaft die Beibehaltung der Montageendstellung über die gesamte Lebensdauer sicherstellen. Anspruch 4 ermöglicht den nachträglichen Austausch eines defekten Betriebselements.

Bei derartigen Anschlußgehäusen trägt der Gehäusevorsprung in aller Regel eine mechanische Steckkodierung. Dazu ist mindestens eine Flanke des Gehäusevorsprungs mit die Steckkodierung bildenden, in Steckrichtung verlaufenden Nuten und Formrippen versehen, die der Stirnfläche des Gehäusevorsprungs auf dessen Kodierseite in Draufsicht etwa die Form eines Schlüsselbartes verleihen. Der die geräteseitigen Gegenkontakte einschließende Isolierkörper besitzt eine dieser Kodierung entsprechende Gegenkodierung in Form eines Systemsteckers. Dadurch ist eine unverwechselbare Verbindung der Anschlußkontakte mit den geräteseitigen Gegenkontakten sichergestellt.

Erfindungsgemäße Anschlußgehäuse sind in aller Regel einstückig mit dem besagten Gehäusevorsprung bzw. mit dem den Gehäusevorsprung enthaltenden Hüllmantel aus einem elektrisch isolierenden Kunststoff gespritzt. Aus spritztechnischen Gründen ist eine weitgehend gleichbleibende Wandstärke z.B. des Gehäusevorsprungs bzw. des ihn enthaltenden Hüllmantels angestrebt. Weiterhin sind es Kostenersparnisgründe, die für eine möglichst dünne Wandstärke ohne unnötige Materialanhäufungen sprechen. Daher ist in aller Regel der Gehäusevorsprung auf der seiner kodierten Flanke gegenüberliegenden Flanke nicht eben ausgebildet. Vielmehr ist er als Profilleiste ausgebildet, deren Profilierung in Steckrichtung verläuft und deren Fixierseite eine dem Profil der Kodierseite etwa negativ entsprechende Längsprofilierung aufweist.

Das Kennzeichnungsmerkmal des Anspruches 7 bedient sich nun dieser Längsprofilierung der Fixierseite als Fixierschiene für das Betriebselement. Dadurch, aber ganz allgemein durch die erfindungsgemäße Lehre ist es nach den Merkmalen des Anspruches 8 in einfacher Weise ohne überhaupt ins Gewicht fallenden Werkstoffmehraufwand möglich, eine sichere Schwalbenschwanzverbindung zwischen dem Betriebselement oder einem das Betriebselement tragenden Fixierschlitten einerseits und dem Gehäusevorsprung bzw. dem ihn enthaltenden Hüllmantel andererseits herzustellen.

Von besonderem Vorteil ist weiterhin Anspruch 9. Seine Realisierung bereitet keine zusätzlichen Probleme, weil die Flanken des Gehäusevorsprungs bzw. die Seiten des Hüllmantels ohnehin in Einsteckrichtung geringfügig konvergierend ausgestaltet werden. Bekanntlich soll ein jedes Kunststoffspritzteil seine Lösung aus der Spritzform erleichternde Entformungsschrägen aufweisen. Die deshalb notwendige leichte Anschrägung auch der Fixierseite des Gehäusevorsprungs wird hier zusätzlich dazu ausgenutzt, der Schwalbenschwanznut am Betriebselement einen zusätzlichen Anzug in Aufschieberichtung zu verleihen. Dadurch erhält das Betriebselement mit zunehmender Annäherung seiner Aufschiebebewegung an die Montageendstellung einen strammen, schwingungs- und schüttelsicheren Haftsitz, der gegebenenfalls durch eine zusätzliche Verrastung mit dem Gehäusevorsprung gegen unbeabsichtigtes Lösen abgesichert werden kann.

Ein erfindungsgemäß an der Außenseite des Gehäusevorsprungs oder des ihn enthaltenden Hüllmantels insbesondere durch entgegen der Steckrichtung erfolgendes Aufschieben fixiertes Betriebselement bedarf noch einer Kontaktierung mit dem Elektrogerät. Dazu sind parallel zu den innerhalb des Hüllmantels angeordneten Anschlußkontakten für die Stromzufuhr zusätzliche Anschlußkontakte vorgesehen, die mit jenen elektrisch verbunden insbesondere einstückig ausgeführt sind. Diese Zusatzkontakte stehen ebenfalls in Einsteckrichtung aus dem Anschlußgehäuse hervor, sind jedoch außerhalb des Hüllmantels auf der Fixierseite des Gehäusevorsprungs für das Betriebselement angeordnet. Die Kontaktierung mit den Gegenkontakten des Betriebselements wird durch die Ausgestaltung der Zusatzkontakte insbesondere nach Anspruch 13 selbsttätig mit der Fixierung des Betriebselements auf dem Gehäusevorsprung bewerkstelligt, indem insbesondere beim Aufschieben des Betriebselements eine Steckkontaktierung mit den Zusatzkontakten vollzogen wird.

Der Gegenstand der Erfindung wird anhand von in den Figuren dargestellten Ausführungsbeispielen näher erläutert. Es zeigen:
- Fig. 1: die Seitenansicht eines Anschlußgehäuses mit einem die Anschlußkontakte als Beschädigungsschutz umgebenden Gehäusevorsprung und darauf aufgesatteltem Kondensator als Betriebselement,
- Fig. 2: eine vergrößerte Draufsicht auf lediglich das Anschlußgehäuse mit dessen als Träger für den Kondensator dienenden, die Anschlußkontakte nach Art eines Hüllmantels umgebenden Gehäusevorsprung in Blickrichtung des Pfeiles II in Fig. 1,
- Fig. 3: in vergrößerter seitlicher Darstellung analog Fig. 1 den dort auf den Trägerschlitten aufgesetzten Kondensator,
- Fig. 4: eine Stirnansicht des Kondensators entsprechend Pfeil IV in Fig. 3,
- Fig. 5: eine Frontansicht des Anschlußgehäuses mit aufgesatteltem Kondensator in Blickrichtung des Pfeiles V in Fig. 1.

Das Anschlußgehäuse 1 enthält an seiner Unterseite 2 die Einführungsöffnung für einen nicht dargestellten Stromkabelanschluß, wie er beispielsweise in den Fig.1 und 3 von DE 35 40 135 C1 dargestellt ist. Überhaupt ist hier der Innenraum des Anschlußgehäuses 1 nicht näher dargestellt, weil seine Ausbildung im wesentlichen der des vorgenannten Standes der Technik entspricht. Das Anschlußgehäuse 1 wird im Montagezustand mit seiner Anschlußseite 3 an ein hier nicht dargestelltes, elektrisch betriebenes Gerät, z.B. an ein elektrisches Haushaltsgerät angeschlossen. Beim Ausführungsbeispiel erfolgt dieser Anschluß in Form einer Verriegelung nach Art ebenfalls des vorgenannten Standes der Technik mittels der in Richtung auf das nicht dargestellte elektrische Gerät, nämlich in Steckrichtung 4 vorstehenden Rastvorsprünge 5.

Aus der Anschlußseite 3 des Anschlußgehäuses 1 stehen weiterhin Anschlußkontakte 6 in Steckrichtung 4 hinaus. Weiterhin ist das Anschlußgehäuse 1 mit einem ebenfalls in Steckrichtung 4 hinausstehenden Gehäusevorsprung 7 versehen. Der Gehäusevorsprung 7 steht in Steckrichtung 4 über die Anschlußkontakte 6 hinaus und bildet dadurch für die Anschlußkontakte 6 einen mechanischen Beschädigungsschutz. Beim Ausführungsbeispiel ist der Gehäusevorsprung 7 als Teil eines die Anschlußkontakte mit Abstand seitlich umgebenden Hüllmantels (Fig.5) ausgebildet, welcher dadurch gemeinsam mit den Anschlußkontakten 6 eine Aufnahme für einen nicht dargestellten geräteseitigen Systemstecker bildet. Dadurch bildet der Gehäusevorsprung 7 (Fig.5) einen Schacht mit darin einliegenden Anschlußkontakten 6. Die Anschlußkontakte 6 sind Systemsteckerstifte und beim Ausführungsbeispiel durch zungenartige Flachkontakte analog Fig.8 und 9 von DE 35 40 135 C1 ausgebildet.

Der Gehäusevorsprung 7 ist Träger eines für den Betrieb des nicht dargestellten elektrischen Gerätes erforderlichen Betriebselements 8, beispielsweise eines Kondensators. Das Betriebselement 8 ist entgegen der Steckrichtung 4 auf den Gehäusevorsprung 7 aufschiebbar und in seiner Aufschiebeendstellung beispielsweise nach Art eines Federrastgesperres verrastbar. Diese nicht dargestellte Verrastbarkeit ist zweckmäßig auch lösbar, um im Reparaturfall einen beschädigungslosen Austausch des Betriebselements 8 zu ermöglichen. Es kann aber auch vorgesehen sein, daß das Betriebselement 8 in seiner Aufschiebeendstellung mit dem Gehäusevorsprung 7 stoffschlüssig verbunden, z.B. verklebt oder verschweißt ist.

Die Fixier- oder Oberseite 9 des Gehäusevorsprungs 7 ist weiterhin als Tragführung für die Aufschiebebewegung zur Halterung des Betriebselements 8 ausgebildet. Dieser Teil des Gehäusevorsprunges 7 trägt an seiner der Oberseite 9 abgewandten und den Anschlußkontakten 6 zugewandten Flanke 10 eine Steckkodierung 11, welche mit einer hier nicht dargestellten, geräteseitigen Gegenkodierung mechanisch zusammenwirkt. Diese Gegenkodierung ist Bestandteil eines die geräteseitigen Gegenkontakte zu den Anschlußkontakten 6 einschließenden und dadurch einen Systemstecker bildenden Isolierkörpers mit einer Umfangskontur, die der Innenumfangskontur des Gehäusevorsprunges 7 am Anschlußgehäuse 1 entspricht und erst dadurch ein Anstecken bzw. Ankuppeln des Anschlußgehäuses an das Gerät ermöglicht.

Beim in den Figuren dargestellten Ausführungsbeispiel ist die auf der Oberseite 9 des Gehäusevorsprungs 7 befindliche Tragführung als sich in Steckrichtung 4 erstreckende Schwalbenschwanzführung ausgebildet. Aus Fig.5 ist der Schwalbenschwanzquerschnitt des Gehäusevorsprunges 7 im Bereich seiner Oberseite 9 deutlich erkennbar. Seine Seiten 12 schließen nach Art der Schenkel eines mit seiner längeren Parallelseite (Oberseite 9) dem Betriebselement 8 zugewandten Trapezes miteinander einen spitzen Winkel 16 ein.

Das Betriebselement 8 ist an seiner Unterseite als Tragschlitten 13 ausgebildet oder mit einem solchen versehen, welcher an seiner Unterseite eine mit der Schwalbenschwanzführung des Gehäusevorsprunges 7 korrespondierende Schwalbenschwanznut 14 aufweist. Die Schwalbenschwanznut 14 verläuft ebenfalls in Steckrichtung 4.

Die Schwalbenschwanzführung auf der Fixier- oder Oberseite 9 des Gehäusevorsprunges 7 ist im Bereich ihrer Stirnseite 15 (Fig.2) mit stärker konvergierenden Seitenbereichen 17 versehen, die ein Aufschieben des Tragschlittens 13 erleichtern. Die sonst die Trapezschenkel bildenden Schwalbenschwanzseiten 12 des Gehäusevorsprunges 7 konvergieren in Steckrichtung 4 nur geringfügig. Dieses geringfügige Konvergieren ist praktisch die zwangsläufige Folge der spritztechnischen Herstellung des Gehäusevorsprunges 7 als mit dem Anschlußgehäuse 1 einstückiges, aus Isolierwerkstoff bestehendes Spritzteil, welches zu seiner Entfernung aus der Spritzform leichte Entformungsschrägen aufweisen muß. Diese spritztechnische Notwendigkeit wird hier zu Fixierzwecken ausgenutzt, indem das Betriebselement 8 bzw. sein Tragschlitten 13 mit zunehmender Annäherung an ihre Aufschiebeendstellung gegenüber dem Gehäusevorsprung 7 zunehmend kraftschlüssig auf der Schwalbenschwanzführung des Gehäusevorsprunges 7 aufsitzt.

In Steckrichtung 4 parallel zu den innerhalb des schachtartigen, durch den Gehäusevorsprung 7 gebildeten Hüllmantels angeordneten Anschlußkontakten 6 für die Stromzufuhr sind zusätzliche Anschlußkontakte - nachstehend kurz Zusatzkontakte 18 genannt - vorhanden, die mit den Anschlußkontakten 6 elektrisch leitend verbunden, insbesondere einstückig ausgeführt sind. Diese Zusatzkontakte 18 stehen ebenfalls in Einsteckrichtung 4 aus der Anschlußseite 3 des Anschlußgehäuses hinaus, sind jedoch außerhalb des Gehäusevorsprunges 7, nämlich oberhalb seiner Fixier- bzw. Oberseite 9 angeordnet. Sie stehen in den Aufschiebebereich des Betriebselements 8 derart hinein, daß sie im Zuge des Aufschiebens des Betriebselements 8 zwangsläufig mit dessen als Steckzungen ausgebildeten Gegenkontakten 19 kontaktiert werden. Die Gegenkontakte 19 stehen dazu der Steckrichtung 4 entgegengerichtet aus der dem Anschlußgehäuse 1 zugewandten Stirnseite des Betriebselements 8 hinaus.

Zum Aufsatteln des Betriebselements 8 auf dem Anschlußgehäuse 1 und zu seiner Kontaktierung mit den Zusatzkontakten 18 wird also das Betriebselement 8 nur in Gegenrichtung zur Steckrichtung 4 mit seiner Schwalbenschwanznut 14 auf die als Schwalbenschwanzführung ausgebildete Fixier- bzw. Oberseite 9 des Gehäusevorsprungs 7 in eine Fixier- oder Verrast-Endstellung aufgeschoben. Die Verbindung des in dieser Weise mit dem Betriebselement 8 vorkonfektionierten Anschlußgehäuses 1 mit dem nicht dargestellten elektrischen Gerät erfolgt in der aus DE 35 40 135 C1 grundsätzlich bekannten Weise nur mit einem Unterschied: Die dem Anschlußgehäuse 1 zugewandte Geräteseite bzw. deren Blechausschnitt muß im Hinblick auf das auf den Gehäusevorsprung 7 aufgesattelte Betriebselement 8 vergrößert sein, um die Einführung nicht nur des Gehäusevorsprunges 7, sondern zusätzlich auch des Betriebselementes 8 in das Geräteinnere zu ermöglichen.

Bei dem in den Figuren dargestellten Ausführungsbeispiel ist praktisch die gesamte Oberseite 9 des Gehäusevorsprunges 7 als Schwalbenschwanzführung ausgebildet. Die Anordnung der Steckkodierung 11 auf der der Oberseite 9 abgewandten Unterseite macht es indessen auch möglich, die Oberseite 9 entsprechend der Steckkodierung 11 mit einer etwa negativ zur Steckkodierung 11 gestalteten Längsprofilierung zu versehen. Dadurch würde eine weitgehend gleichbleibende Wandstärke des Gehäusevorsprunges geschaffen werden können, wie sie in dessen übrigen Bereichen vorliegt (Fig.5). Eine solche gleichbleibende Wandstärke hätte nicht nur spritztechnische Vorteile, sondern auch eine Einsparung an Spritzwerkstoff zur Folge. In einem solchen Fall wäre es vorteilhaft, die dann durch die Längsprofilierung der Oberseite 9 zwangsläufig dort gebildeten Profilstege als Fixierschienen für das Betriebselement 8 auszubilden und an deren Flanken die im spitzen Winkel 16 zueinander stehenden Schwalbenschwanzflanken anzuformen.

### Bezugszeichenliste

- 1: Anschlußgehäuse
- 2: Unterseite
- 3: Anschlußseite
- 4: Steckrichtung
- 5: Rastvorsprung
- 6: Anschlußkontakt
- 7: Gehäusevorsprung
- 8: Betriebselement
- 9: Oberseite
- 10: Flanke
- 11: Steckkodierung
- 12: Seite
- 13: Tragschlitten
- 14: Schwalbenschwanznut
- 15: Stirnseite
- 16: spitzer Winkel
- 17: Seitenbereich
- 18: Zusatzkontakt
- 19: Gegenkontakt

## Patentansprüche

1. Anschlußgehäuse für elektrisch betriebene Geräte, insbesondere Haushaltsgeräte,
- mit einem Stromkabelanschluß,
- mit über seine Anschlußseite (3) in Steckrichtung (4) zum Gerät hinausstehenden, mindestens teilweise vom Stromkabelanschluß gespeisten Anschlußkontakten (6),
-- die in Montagestellung mit geräteseitigen Gegenkontakten verbindbar sind, und
- mit mindestens einem
-- neben den Anschlußkontakten (6) befindlichen,
-- ebenfalls in Steckrichtung (4) zum Gerät gerichteten und
-- geräteseitig über die Anschlußkontakte (6) hinausstehenden Gehäusevorsprung (7) als mechanischer Beschädigungsschutz für die Anschlußkontakte (6),
dadurch gekennzeichnet,
daß der Gehäusevorsprung (7) Träger eines für den Gerätebetrieb erforderlichen Betriebselements (8), z.B. eines Kondensators ist.

2. Anschlußgehäuse nach Anspruch 1,
dadurch gekennzeichnet,
daß das Betriebselement (8) entgegen der Steckrichtung (4) auf den Gehäusevorsprung (7) aufschiebbar ist.

3. Anschlußgehäuse nach Anspruch 2,
dadurch gekennzeichnet,
daß das Betriebselement (8) in seiner Aufschiebeendstellung auf dem Gehäusevorsprung (7) verrastbar ist.

4. Anschlußgehäuse nach Anspruch 3,
gekennzeichnet durch
eine Lösbarkeit der Rastverbindung.

5. Anschlußgehäuse nach Anspruch 2 oder 3,
dadurch gekennzeichnet,
daß das Betriebselement (8) in seiner Aufschiebeendstellung mit dem Gehäusevorsprung (7) stoffschlüssig verbunden, z.B. verklebt oder verschweißt ist.

6. Anschlußgehäuse nach einem der Ansprüche 1 bis 5 dessen Gehäusevorsprung (7) an einer Flanke (10) eine mit einer geräteseitigen Gegenkodierung zusammenwirkende mechanische Steckkodierung (11) trägt,
dadurch gekennzeichnet,
daß das Betriebselement (8) auf der der Steckkodierung (11) gegenüberliegenden Flanke (9) des Gehäusevorsprunges (7) fixiert ist.

7. Anschlußgehäuse nach Anspruch 6, bei welchem der Gehäusevorsprung (7) eine Profilleiste ist, deren Profilierung in Steckrichtung (4) verläuft und deren Fixierseite (9) eine dem Profil der Steckkodierung (11) etwa negativ entsprechende Längsprofilierung aufweist,
dadurch gekennzeichnet,
daß mindestens ein durch die Längsprofilierung der Fixierseite (9) gebildeter Profilsteg als Fixierschiene für das Betriebselement (8) ausgebildet ist.

8. Anschlußgehäuse nach einem oder mehreren der vorhergehenden Ansprüche,
dadurch gekennzeichnet,
- daß der Gehäusevorsprung (7) und/oder Profilstege seiner Fixierseite (9) einen Schwalbenschwanzquerschnitt bilden, wozu deren Seiten (12) nach Art der Schenkel eines mit seiner längeren Parallelseite dem Betriebselement (8) zugewandten Trapezes einen spitzen Winkel (16) miteinander einschließen, und
- daß das Betriebselement (8) mittels einer korrespondierenden Schwalbenschwanznut (14) auf dem Gehäusevorsprung (7) fixiert oder gesichert ist.

9. Anschlußgehäuse nach Anspruch 8,
dadurch gekennzeichnet,
daß die die Trapezschenkel bildenden Schwalbenschwanzseiten (12) des Gehäusevorsprungs (7) oder einer Fixierschiene in Steckrichtung (4) leicht konvergieren.

10. Anschlußgehäuse nach einem oder mehreren der vorhergehenden Ansprüche,
dadurch gekennzeichnet,
daß der Gehäusevorsprung (7) Teil eines die Anschlußkontakte (6) mit Abstand seitlich umgebenden Hüllmantels ist.

11. Anschlußgehäuse nach einem oder mehreren der vorhergehenden Ansprüche,
gekennzeichnet durch
mit Anschlußkontakten (6) leitend verbundene, insbesondere einstückig ausgebildete Zusatzkontakte (18) zur Kontaktierung des Betriebselements (8).

12. Anschlußgehäuse nach Anspruch 11,
dadurch gekennzeichnet,
daß die Zusatzkontakte (18) auf der den Anschlußkontakten (6) abgewandten Seite des Gehäusevorsprunges (7) angeordnet sind.

13. Anschlußgehäuse nach Anspruch 11 oder 12,
dadurch gekennzeichnet,
daß die Zusatzkontakte (18) in Steckrichtung (4) über die Anschlußseite (3) des Gehäuses hinaus und in den Fixier- oder Aufschiebeweg des Betriebselements (8) derart hineinstehen, daß mit der Fixierung selbsttätig eine Kontaktierung der Zusatzkontakte ((18) mit Gegenkontakten (19) des Betriebselements (8) erfolgt.

## Claims

1. A connecting housing for electrically operated appliances, in particular domestic appliances,
- with an electric cable connector,
- with connecting contacts (6) projecting beyond its connecting side (3) in the plug-in direction (4) towards the appliance, fed at least partly by the electric cable connector,
-- which contacts can be connected in the mounted position to cooperating contacts on the appliance side, and
- with, as mechanical protection against damage for the connecting contacts (6), at least one housing projection (7),
-- disposed next to the connecting contacts (6),
-- also aligned in the plug-in direction (4) towards the appliance, and
-- projecting on the appliance side beyond the connecting contacts (6),
characterized in that
the housing projection (7) is a support for an operating element (8) required for the operation of the appliance, for example, for a capacitor.

2. A connecting housing according to claim 1,
characterized in that
the operating element (8) can be fitted onto the housing projection (7) against the plug-in direction (4).

3. A connecting housing according to claim 2,
characterized in that
the operating element (8) can be engaged in its final fitted position on the housing projection (7).

4. A connecting housing according to claim 3,
characterized by
a facility for releasing the engagement connection.

5. A connecting housing according to claim 2 or 3,
characterized in that
the operating element (8) is connected in its final fitted position to the housing projection (7) with a material bond, being, for example, bonded or welded.

6. A connecting housing according to one of claims 1 to 5, whose housing projection (7) carries on one side (10) a mechanical plug-in coding means (11) which cooperates with a matching plug-in coding means on the appliance side,
characterized in that
the operating element (8) is fixed in position on the side (9) of the housing projection (7) which lies opposite the plug-in coding means (11).

7. A connecting housing according to claim 6, wherein the housing projection (7) is a profiled bar, whose profiled shape extends in the plug-in direction (4) and whose fixing side (9) has a longitudinal profiled shape approximately corresponding in a negative shape to the profile of the plug-in coding means (11),
characterized in that
at least one profile crosspiece formed by the longitudinal profiled shape of the fixing side (9) is formed as a fixing rail for the operating element (8).

8. A connecting housing according to one or more of the preceding claims,
characterized in that
- the housing projection (7) and/or the profile crosspieces of its fixing side (9) form a dovetail-shaped cross-section, for which purpose its sides (12) form an acute angle (16) with each other in the manner of the sides of a trapezium facing the operating element (8) with its longer parallel side, and
- that the operating element (8) is fixed in position or secured on the housing projection (7) by means of a corresponding dovetail-shaped groove (14).

9. A connecting housing according to claim 8,
characterized in that
the dovetail sides (12) of the housing projection (7), or of a fixing bar, forming the sides of the trapezium slightly converge in the plug-in direction (4).

10. A connecting housing according to one or more of the preceding claims,
characterized in that
the housing projection (7) forms part of an enveloping shell which laterally surrounds the connecting contacts (6) with an interspacing.

11. A connecting housing according to one or more of the preceding claims,
characterized by
additional contacts (18) connected to the connecting contacts (6) in an electrically conductive manner, which are in particular formed integrally, for making contact with the operating element (8).

12. A connecting housing according to claim 11,
characterized in that
the additional contacts (18) are arranged on the side of the housing projection (7) that is remote from the connecting contacts (6).

13. A connecting housing according to claim 11 or 12,
characterized in that
the additional contacts (18) project in the plug-in direction (4) beyond the connecting side (3) of the housing and into the fixing or fitting path of the operating element (8) in such a way that,with the fixing, the contact making of the additional contacts (18) with the cooperating contacts (19) of the operating element (8) is automatically effected.

## Revendications

1. Boîtier de raccordement pour des appareils exploités électriquement, en particulier des appareils domestiques,
- comprenant un raccordement de câble pour courant électrique,
- comprenant des contacts de raccordement (6) se trouvant, en faisant saillie à l'extérieur au-dessus de son côté de raccordement (3), dans la direction d'enfichage (4) par rapport à l'appareil, alimentés, au moins partiellement, à partir du raccordement de câble pour courant électrique,
- qui sont susceptibles d'être reliés, dans la position de montage, avec des contre-contacts du côté de l'appareil, et
- comprenant au moins une partie de boîtier en saillie (7)
- se trouvant à côté des contacts de raccordement (6),
- également dirigée dans la direction d'enfichage (4) par rapport à l'appareil et
- faisant saillie au-dessus des contacts de raccordement (6), du côté de l'appareil, comme protection contre l'endommagement mécanique pour les contacts de raccordement (6),
caractérisé en ce,
que la partie de boîtier en saillie (7) est un support d'un élément d'exploitation (8) requis pour l'exploitation de l'appareil, par exemple un condensateur.

2. Boîtier de raccordement selon la revendication 1,
caractérisé en ce,
que l'élément d'exploitation (8) est susceptible d'être enfilé, à l'encontre de la direction d'enfichage (4), sur la partie de boîtier en saillie (7).

3. Boîtier de raccordement selon la revendication 2,
caractérisé en ce,
que l'élément d'exploitation (8) est susceptible d'être encliqueté, dans sa position terminale d'enfilage, sur la partie de boîtier en saillie (7).

4. Boîtier de raccordement selon la revendication 3,
caractérisé
par une possibilité de libération de la liaison d'encliquetage.

5. Boîtier de raccordement selon la revendication 2 ou la revendication 3,
caractérisé en ce,
que l'élément d'exploitation (8), dans sa position terminale d'enfilage, est relié par liaison de matière avec la partie de boîtier en saillie (7), par exemple collé ou soudé.

6. Boîtier de raccordement selon une des revendications 1 à 5, dont la partie de boîtier en saillie (7), à un flanc (10), porte un codage d'enfichage (11) mécanique coopérant avec un contre-codage du côté de l'appareil,
caractérisé en ce,
que l'élément d'exploitation (8) est fixé sur le flanc (9) de la partie de boîtier en saillie (7) se trouvant à l'opposé du codage d'enfichage (11).

7. Boîtier de raccordement selon la revendication 6, lors duquel, la partie de boîtier en saillie (7) est une nervure profilée, dont le profilage s'étend dans la direction d'enfichage (4) et dont le côté de fixation (9) présente un profilage longitudinal, correspondant à peu près négativement au profil du codage d'enfichage (11),
caractérisé en ce,
qu'au moins une barrette profilée, formée par le profilage longitudinal du côté de fixation (9), est constituée comme un rail de fixation pour l'élément d'exploitation (8).

8. Boîtier de raccordement selon une ou plusieurs des précédentes revendications,
caractérisé en ce,
- que la partie de boîtier en saillie (7) et/ou des barrettes profilées à son côté de fixation (9) forment une coupe transversale en queue d'aronde, dont les côtés (12), du genre des côtés d'un trapèze orienté avec son côté parallèle le plus long vers l'élément d'exploitation (8), enferment pour cette raison l'un avec l'autre un angle au sommet (16), et
- en ce que l'élément d'exploitation (8) est fixé ou bloqué, sur la partie de boîtier en saillie (7), au moyen d'une rainure en queue d'aronde (14) correspondante.

9. Boîtier de raccordement selon la revendication 8,
caractérisé en ce,
que les côtés de queue d'aronde (12) formant les côtés de trapèze de la partie de boîtier en saillie (7), ou d'un rail de fixation, convergent légèrement dans la direction d'enfichage (4).

10. Boîtier de raccordement selon une ou plusieurs des précédentes revendications,
caractérisé en ce,
que la partie de boîtier en saillie (7) est une partie d'une enveloppe de gainage entourant latéralement, à distance, les contacts de raccordement (6).

11. Boîtier de raccordement selon une ou plusieurs des précédentes revendications,
caractérisé par
des contacts additionnels (18), constitués en particulier d'une seule pièce, reliés en conduisant avec des contacts de raccordement (6), pour la mise en contact de l'élément d'exploitation (8).

12. Boîtier de raccordement selon la revendication 11,
caractérisé en ce,
que les contacts additionnels (18) sont agencés sur le côté de la partie de boîtier en saillie (7) éloigné des contacts de raccordement (6).

13. Boîtier de raccordement selon la revendication 11 ou la revendication 12,
caractérisé en ce,
que les contacts additionnels (18), dans la direction d'enfichage (4), se trouvent sortant en faisant saillie au-dessus du côté de raccordement (3) du boîtier et se trouvent pénétrant dans le trajet de fixation ou d'enfilage de l'élément d'exploitation (8) de telle sorte, qu'a lieu automatiquement, avec la fixation, une mise en contact des contacts additionnels (18) avec des contre-contacts (19) de l'élément d'exploitation (8).
